# EUROPÄISCHE PATENTSCHRIFT

(11) **EP 3 406 828 B1**
(45) Veröffentlichungstag und Bekanntmachung des Hinweises auf die Patenterteilung: **03.03.2021**
(21) Anmeldenummer: 18169629.5
(22) Anmeldetag: 26.04.2018
(51) Int. Cl.: E05B 65/08, E05B 17/20, E05B 63/14

(54) **SCHLOSS FÜR EINEN FLÜGEL**
LOCK FOR A WING
SERRURE POUR UNE AILE

(30) Priorität: 24.05.2017 DE 102017208797
(43) Veröffentlichungstag der Anmeldung: 28.11.2018
(73) Patentinhaber: GEZE GmbH, 71229 Leonberg (DE)
(72) Erfinder: Röckle, Jürgen, 73230 Kirchheim (DE); Schunn, Stephan, 71120 Grafenau (DE)

(56) Entgegenhaltungen:
- EP-A1- 0 096 512
- EP-A1- 1 832 698
- EP-A2- 1 088 955
- EP-A2- 1 243 729
- DE-C- 40 241
- US-A- 1 660 325
- US-B2- 6 669 242

## Beschreibung

Die Erfindung betrifft ein Schloss für einen Flügel, insbesondere einen Schiebeflügel, der im Oberbegriff des Patentanspruchs 1 genannten Art sowie eine korrespondierende Anlage mit mindestens einem bewegbaren Flügel, insbesondere einem Schiebeflügel, welcher ein solches Schloss aufweist.

Die sichere Verriegelung von Schiebetüren an einer Hauptschließkante gestaltet sich insofern schwierig, weil gleichzeitig Bewegungen in Schieberichtung, Hubbewegungen und Bewegungen in Durchgangsrichtung zuverlässig verhindert werden sollen. Einfache Hakenriegel lassen sich leicht ausheben. Dies kann durch gegenläufige Riegelkombinationen verhindert werden, welche zwei gegenläufige Riegel umfassen. Aus dem Stand der Technik bekannte gegenläufige Riegel müssen jedoch aufwendig montiert werden und benötigen einen relativ großen Bauraum.

Aus der EP 1 832 698 A1 ist beispielsweise ein Schloss für einen Flügel, mit einem Schlosskasten, welcher an einer Seite durch eine Stulpplatte abgeschlossen ist, und einer im Schlosskasten angeordneten Verriegelungsanordnung bekannt, welche eine gegenläufige Riegelkombination mit einem hakenförmigen ersten Schlossriegel und einem hakenförmigen zweiten Schlossriegel aufweist, welche gegeneinander verschwenkbar angeordnet sind und durch eine Öffnung in der Stulpplatte zwischen einer eingeschlossenen Offenstellung und einer aus dem Schlosskasten ausgeschlossenen Verriegelungsstellung bewegbar sind, in welcher die Schlossriegel jeweils in eine Aussparung in einer Schließplatte eingreifen. Ein Betätigungselement überführt bei einer entsprechenden Betätigung die gegenläufigen Schlossriegel aus der eingeschlossenen Offenstellung in die ausgeschlossene Verriegelungsstellung oder von der ausgeschlossenen Verriegelungsstellung in die eingeschlossene Offenstellung. Zudem blockiert eine Riegelsperre die Schwenkbewegung der Schlossriegel in der ausgeschlossenen Verriegelungsstellung und gibt die Schwenkbewegung in der eingeschlossenen Offenstellung frei.

Die DE 40 241 C beschreibt ein Schloss mit einem Schlosskasten und einer darin angeordneten Verriegelungsanordnung. Die Verriegelungsanordnung weist einen ersten und einen zweiten Schlossriegel auf, sowie einen Sperrschieber, an dem eine Riegelsperre vorgesehen ist. Innerhalb der Verriegelungsanordnung ist ein drehbar, in einem Bolzen gelagertes, Betätigungselement vorgesehen, über welches der Sperrschieber bewegt wird.

Die US 1 660 325 A beschreibt ein Schloss mit einem Schlosskasten und einer darin angeordneten Verriegelungsanordnung. Die Verriegelungsanordnung weist einen ersten und einen zweiten Schlossriegel auf, die einen, teilweise in vorgesehenen Nuten der Schlossriegel liegenden, Bolzen umschließen, der ein Teil eines drehbar gelagerten Betätigungselements darstellt.

Der Erfindung liegt die Aufgabe zugrunde, ein Schloss für einen Flügel, insbesondere einen Schiebeflügel, und eine korrespondierende Anlage mit einem solchen Schloss anzugeben, welches eine kompakte und einfach montierbare Verriegelung ermöglicht.

Diese Aufgabe wird durch die Merkmale des Schlosses für einen Flügel, insbesondere einen Schiebeflügel, nach Patentanspruch 1 und durch die Merkmale der Anlage mit mindestens einem bewegbaren Flügel, insbesondere einem Schiebeflügel, nach Patentanspruch 12 gelöst.

Vorteilhafte Ausgestaltungen und Weiterbildungen der Erfindung sind in den übrigen Ansprüchen angegeben.

Um ein Schloss für einen Flügel, insbesondere einen Schiebeflügel, anzugeben, welches eine kompakte und einfach montierbare Verriegelung ermöglicht, umfasst das Schloss für einen Flügel einen schiebebeweglich gelagerten Sperrschieber, in welchem das Betätigungselement und die Riegelsperre kombiniert sind. Der Sperrschieber ist zwischen einer Freigabeposition in einer eingeschlossenen Offenstellung und einer Sperrposition in einer ausgeschlossenen Verriegelungsstellung verschiebbar, wobei der Sperrschieber in der Sperrposition die Schlossriegel verblockt. Des Weiteren umfasst das Schloss einen Schlosskasten, welcher an einer Seite durch eine Stulpplatte abgeschlossen ist, und eine im Schlosskasten angeordnete Verriegelungsanordnung, weiche eine gegenläufige Riegelkombination mit einem hakenförmigen ersten Schlossriegel und einem hakenförmigen zweiten Schlossriegel aufweist, welche gegeneinander verschwenkbar angeordnet sind und durch eine Öffnung in der Stulpplatte zwischen der eingeschlossenen Offenstellung und der aus dem Schlosskasten ausgeschlossenen Verriegelungsstellung bewegbar sind, in welcher die Schlossriegel jeweils in eine Aussparung in einer Schließplatte eingreifen. Das Betätigungselement überführt bei einer entsprechenden Betätigung die gegenläufigen Schlossriegel aus der eingeschlossenen Offenstellung in die ausgeschlossene Verriegelungsstellung oder von der ausgeschlossenen Verriegelungsstellung in die eingeschlossene Offenstellung, und die Riegelsperre blockiert die Schwenkbewegung der Schlossriegel in der ausgeschlossenen Verriegelungsstellung und gibt die Schwenkbewegung in der eingeschlossenen Offenstellung frei.

Zudem wird eine Anlage vorgeschlagen, welche mindestens einen Flügel und ein erfindungsgemäßes

Schloss aufweist. Die Anlage kann beispielsweise als Türanlage mit mindestens einem Türflügel oder als Fensteranlage mit mindestens einem Fensterflügel ausgeführt werden.

Die Kombination des Betätigungselements und der Riegelsperre in einem Sperrschieber ermöglicht eine besonders kompakte Bauform der Verriegelungsanordnung mit einer geringen Teilezahl, welche einfach im Schloss montiert und kostengünstig beschafft werden kann. Die Verblockung der beiden hakenförmigen Schlossriegel über den Sperrschieber in der Sperrposition ermöglicht eine einfache und robuste Blockierung der Schwenkbewegung der Schlossriegel in der ausgeschlossenen Verriegelungsstellung.

In vorteilhafter Ausgestaltung des Schlosses können die Schlossriegel spiegelsymmetrisch zueinander angeordnet werden und jeweils an einem ersten Endbereich eine Verriegelungsnase ausbilden, welche im ausgeschlossenen Zustand einen Rand der Aussparung in der Schließplatte hintergreifen. Hierbei können die Verriegelungsnasen der gegenläufig verschwenkbaren Schlossriegel im eingeschlossenen Zustand einander zugewandt sein. Vorzugsweise wird der Abstand zwischen den Schwenkachsen der beiden Schlossriegel so gewählt, dass sich im eingeschlossenen Zustand nur ein kleiner Spalt zwischen den Verriegelungsnasen der Schlossriegel ergibt.

In weiterer vorteilhafter Ausgestaltung des Schlosses können die gegenläufig verschwenkbaren Schlossriegel jeweils an einem zweiten Endbereich einen stabilen Bolzen mit einer Axialbohrung aufweisen, welche drehbeweglich im Schlosskasten gelagert sind. Zudem können die gegenläufig verschwenkbaren Schlossriegel jeweils zwischen dem ersten Endbereich und dem zweiten Endbereich eine erste Führungskontur aufweisen, welche jeweils mit einer am Sperrschieber ausgebildeten zweiten Führungskontur zusammenwirken und einen Formschluss ausbilden. Durch die stabile Ausführung des Bolzens ergibt sich ein besonders robustes und kompaktes Bauteil, das in Kombination mit den formschlüssigen Verbindungen zwischen den Schlossriegeln und dem Sperrschieber eine große Sicherheit gegen Einbruch und Manipulation bietet. Dadurch ist in vorteilhafter Weise eine Eingruppierung in hohe Sicherheitsklassen möglich. Durch die Axialbohrung im Bolzen kann die Montierbarkeit der Schlossriegel verbessert werden, da diese in einer Montagevorrichtung vorpositioniert werden können.

In weiterer vorteilhafter Ausgestaltung des Schlosses können die zweiten Führungskonturen des Sperrschiebers jeweils einen Mitnehmer aufweisen, welcher in die jeweilige erste Führungskontur des zugeordneten Schlossriegels eingreifen und bei einem Übergang des Sperrschiebers von der Sperrposition in die Freigabeposition eine Zwangsbewegung des zugeordneten Schlossriegels bewirken kann. Dadurch kann in vorteilhafter Weise ein ungewolltes Verhaken der Schlossriegel in der Schließplatte verhindert und die Funktionssicherheit des Schlosses weiter verbessert werden. Zudem kann an einer Stirnseite des Sperrschiebers mindestens ein Haftmagnet angeordnet werden, welcher in der Freigabeposition des Sperrschiebers die Schlossriegel in der eingeschlossenen Offenstellung halten kann. Dadurch kann in vorteilhafter Weise verhindert werden, dass die Schlossriegel in der eingeschlossenen Offenstellung über die Stulpplatte überstehen, so dass die Funktionssicherheit des Schlosses weiter verbessert werden kann.

In weiterer vorteilhafter Ausgestaltung des Schlosses können die Schlossriegel im ausgeschlossenen Zustand an dem in seine Sperrposition ausgefahrenen Sperrschieber anliegen. Erfindungsgemäß ragt der Sperrschieber in seiner Sperrposition aus dem Schlosskasten und greift in die Aussparung in der Schließplatte ein. Diese erhöht die Sperrwirkung gegen Bewegungen in Durchgangsrichtung.

Erfindungsgemäß umfasst das Betätigungselement einen schrägen Führungsschlitz und einen im Führungsschlitz geführten Betätigungsbolzen, welcher von einem Betätigungsmittel beaufschlagbar ist. Hierbei kann der schräge Führungsschlitz eine durch das Betätigungsmittel bewirkte Bewegung des Betätigungsbolzens, welche senkrecht zur Schieberichtung des Sperrschiebers verläuft, in die Schiebebewegung des Sperrschiebers umwandeln. Des Weiteren kann an den beiden Enden des Führungsschlitzes jeweils eine abgewinkelte Anschlagbucht ausgebildet werden. Hierbei liegt der Betätigungsbolzen in der Freigabeposition des Sperrschiebers in einer ersten Anschlagbucht und in der Sperrposition des Sperrschiebers in einer zweiten Anschlagbucht an. Dadurch verhindert der Betätigungsbolzen in der jeweiligen Anschlagposition eine weitere Schiebebewegung des Sperrschiebers. Die den Betätigungsbolzen beaufschlagenden Betätigungsmittel können beispielsweise einen Drücker oder einen Profilzylinder oder einen Motorantrieb umfassen.

In weiterer vorteilhafter Ausgestaltung des Schlosses können die Schlossriegel jeweils als Gussteile ausgeführt werden. Dies ermöglicht eine besonders kostengünstige Herstellung der Schlossriegel als Massenteile.

In vorteilhafter Ausgestaltung der Anlage kann das Schloss beispielsweise an einem ersten Flügel angeordnet werden, und die Schließplatte kann an einem zweiten Flügel oder an einem Rahmen angeordnet werden.

Nachfolgend wird ein Ausführungsbeispiel der Erfindung anhand von zeichnerischen Darstellungen näher erläutert. In den zeichnerischen Darstellungen bezeichnen gleiche Bezugszeichen Komponenten bzw. Elemente, die gleiche bzw. analoge Funktionen ausführen.

Dabei zeigen:
- Fig. 1: eine schematische Schnittdarstellung der erfindungswesentlichen Komponenten eines Ausführungsbeispiels eines erfindungsgemäßen Schlosses für einen Flügel in einer eingeschlossenen Offenstellung,
- Fig. 2: eine schematische Schnittdarstellung des erfindungsgemäßen Schlosses für einen Flügel aus Fig. 1 in einer ausgeschlossenen Verriegelungsstellung, und
- Fig. 3: eine schematische perspektivische Darstellung eines hakenförmigen Schlossriegels für das Ausführungsbeispiel eines erfindungsgemäßen Schlosses für einen Flügel aus Fig. 1 und 2.

Wie aus Fig. 1 bis 3 ersichtlich ist, umfasst das dargestellte Ausführungsbeispiel eines erfindungsgemäßen Schlosses 1 für einen Flügel, insbesondere einen Schiebeflügel, einen Schlosskasten 3, welcher an einer Seite durch eine Stulpplatte 5 abgeschlossen ist, und eine im Schlosskasten 3 angeordnete Verriegelungsanordnung 10, welche eine gegenläufige Riegelkombination mit einem hakenförmigen ersten Schlossriegel 12A und einem hakenförmigen zweiten Schlossriegel 12B aufweist. Die Schlossriegel 12A, 12B sind gegeneinander verschwenkbar angeordnet und sind durch eine Öffnung 5.1 in der Stulpplatte 5 zwischen einer eingeschlossenen Offenstellung und einer aus dem Schlosskasten 3 ausgeschlossenen Verriegelungsstellung bewegbar ausgeführt. Wie insbesondere aus Fig. 3 ersichtlich ist, greifen in der dargestellten ausgeschlossenen Verriegelungsstellung die Schlossriegel 12A, 12B jeweils in eine Aussparung 7.1 in einer Schließplatte 7 ein. Hierbei überführt ein Betätigungselement 20A bei einer entsprechenden Betätigung die gegenläufigen Schlossriegel 12A, 12B aus der eingeschlossenen Offenstellung in die ausgeschlossene Verriegelungsstellung oder von der ausgeschlossenen Verriegelungsstellung in die eingeschlossene Offenstellung. Zudem blockiert eine Riegelsperre 20B die Schwenkbewegung der Schlossriegel 12A, 12B in der ausgeschlossenen Verriegelungsstellung und gibt die Schwenkbewegung in der eingeschlossenen Offenstellung frei.

Erfindungsgemäß sind das Betätigungselement 20A und die Riegelsperre 20B in einem schiebebeweglich gelagerter Sperrschieber 20 kombiniert, welcher zwischen einer Freigabeposition in der eingeschlossenen Offenstellung und einer Sperrposition in der ausgeschlossenen Verriegelungsstellung verschiebbar ist, wobei der Sperrschieber 20 in der Sperrposition die Schlossriegel 12A, 12B verblockt.

Der Schlosskasten 3 umfasst ein nicht näher dargestelltes Gehäuse mit einer Bodenplatte und einer Deckelplatte. Die Stulpplatte 5 schließt den Schlosskasten 3 in Richtung Schließplatte 7 ab. Im dargestellten Ausführungsbeispiel umfasst die Stulpplatte 5 nur eine Öffnung 5.1, welche die Schlossriegel 12A, 12B und der Sperrschieber 20 in der ausgeschlossenen Verriegelungsstellung durchgreifen. Die Schließplatte 7 weist im dargestellten Ausführungsbeispiel nur eine Aussparung 7.1 für den Eingriff der Schlossriegel 12A, 12B und des Sperrschiebers 20 auf.

Wie aus Fig. 1 und 2 weiter ersichtlich ist, sind die Schlossriegel 12A, 12B spiegelsymmetrisch zueinander angeordnet und bilden jeweils an einem ersten Endbereich eine Verriegelungsnase 14A, 14B aus, welche im ausgeschlossenen Zustand einen Rand der Aussparung 7.1 in der Schließplatte 7 hintergreift, wie aus Fig. 2 ersichtlich ist. Wie aus Fig. 1 weiter ersichtlich ist, sind die Verriegelungsnasen 14A, 14B der gegenläufig verschwenkbaren Schlossriegel 12A, 12B im eingeschlossenen Zustand einander zugewandt und innerhalb des Schlosskastens 3 angeordnet. Im dargestellten Ausführungsbeispiel sind die beiden Schlossriegel 12A, 12B im dargestellten Ausführungsbeispiel spiegelsymmetrisch zu einer Mittelachse MA der Öffnung 5.1 in der Stulpplatte 5 angeordnet. Im dargestellten Ausführungsbeispiel ist der Abstand zwischen den Schwenkachsen der beiden Schlossriegel 12A, 12B so gewählt, dass sich im eingeschlossenen Zustand nur ein kleiner Spalt zwischen den Verriegelungsnasen 14A, 14B der beiden Schlossriegel 12A, 12B ergibt, wie aus Fig. 1 ersichtlich ist.

Wie aus Fig. 1 bis 3 weiter ersichtlich ist, weisen die gegenläufig verschwenkbaren Schlossriegel 12A, 12B jeweils an einem zweiten Endbereich einen stabilen Bolzen 16A, 16B mit Axialbohrung auf, welche drehbeweglich im Schlosskasten 3 gelagert sind. Wie aus Fig. 1 bis 3 weiter ersichtlich ist, weisen die gegenläufig verschwenkbaren Schlossriegel 12A, 12B jeweils zwischen dem ersten Endbereich und dem zweiten Endbereich eine erste Führungskontur 18A, 18B auf, welche jeweils mit einer am Sperrschieber 20 ausgebildeten zweiten Führungskontur zusammenwirken und einen Formschluss ausbilden. Zudem weisen die zweiten Führungskonturen des Sperrschiebers 20 jeweils einen als Lasche ausgeführten Mitnehmer 29A, 29B auf, welcher in die jeweilige erste Führungskontur 18A, 18B des zugeordneten Schlossriegels 12A, 12B eingreift und bei einem Übergang des Sperrschiebers 20 von der Sperrposition in die Freigabeposition eine Zwangsbewegung des zugeordneten Schlossriegels 12A, 12B bewirkt. Das bedeutet, dass ein in der Darstellung oben am Sperrschieber 20 angeordneter erster Mitnehmer 28A den in der Darstellung oben angeordneten ersten Schlossriegel 12A zwangsbewegt, und ein in der Darstellung unten am Sperrschieber 20 angeordneter zweiter Mitnehmer 28B den in der Darstellung unten angeordneten zweiten Schlossriegel 12B zwangsbewegt. Dadurch kann in vorteilhafter Weise ein ungewolltes Verhaken der Schlossriegel 12A, 12B in der Schließplatte 7 verhindert werden. Wie aus Fig. 1 und 2 weiter ersichtlich ist, sind im dargestellten Ausführungsbeispiel an der Stirnseite des Sperrschiebers 20 zwei Haftmagnete 23A, 23B angeordnet, welcher in der Freigabeposition des Sperrschiebers 20 die Schlossriegel 12A, 12B in der eingeschlossenen Offenstellung halten. Wie aus Fig. 1 weiter ersichtlich ist, liegt der in der Darstellung oben angeordnete erste Schlossriegel 12A mit einer ersten Seite an einem in der Darstellung oben angeordneten ersten Haftmagneten 23A des Sperrschiebers 20 an, und der in der Darstellung unten angeordnete zweite Schlossriegel 12B liegt mit einer ersten Seite an einem in der Darstellung unten angeordneten zweiten Haftmagneten 23B des Sperrschiebers 20 an.

Wie aus Fig. 2 weiter ersichtlich ist, liegen die Schlossriegel 12A, 12B im ausgeschlossenen Zustand an dem in seine Sperrposition ausgefahrenen Sperrschieber 20 an. Hierbei liegt der in der Darstellung oben angeordnete erste Schlossriegel 12A mit der ersten Seite an einer in der Darstellung oben angeordneten ersten Anlagefläche 28A des Sperrschiebers 20 an und hintergreift mit seiner Verriegelungsnase 14A einen in der Darstellung oben angeordneten Rand der Aussparung 7.1 im Schließblech 7. Gleichzeitig liegt der erste Schlossriegel 12A mit einer gegenüberliegend zur ersten Seite angeordneten zweiten Seite an einem in der Darstellung oben angeordneten Rand der Öffnung 5.1 in der Stulpplatte 5 an. Der in der Darstellung unten angeordnete zweite Schlossriegel 12B liegt mit der ersten Seite an einer in der Darstellung unten angeordneten zweiten Anlagefläche 28B des Sperrschiebers 20 an und hintergreift mit seiner Verriegelungsnase 14B einen in der Darstellung unten angeordneten Rand der Aussparung 7.1 im Schließblech 7. Gleichzeitig liegt der zweite Schlossriegel 12B mit einer gegenüberliegend zur ersten Seite angeordneten zweiten Seite an einem in der Darstellung unten angeordneten Rand der Öffnung 5.1 in der Stulpplatte 5 an. Wie aus Fig. 2 weiter ersichtlich ist, ragt der Sperrschieber 20 in seiner Sperrposition aus dem Schlosskasten 3 und greift in die Aussparung 7.1 in der Schließplatte 7 ein.

Wie aus Fig. 1 und 2 weiter ersichtlich ist, umfasst das Betätigungselement 20A im dargestellten Ausführungsbeispiel einen schrägen Führungsschlitz 22 und einen im Führungsschlitz 22 geführten Betätigungsbolzen 24, welcher von einem nicht näher dargestellten Betätigungsmittel beaufschlagbar ist. Hierbei wandelt der schräge Führungsschlitz 22 eine durch das Betätigungsmittel bewirkte Bewegung des Betätigungsbolzens 24, welche senkrecht zur Schieberichtung des Sperrschiebers 20 verläuft, in die Schiebebewegung des Sperrschiebers 20 um. Zudem ist an den beiden Enden des Führungsschlitzes 22 jeweils eine abgewinkelte Anschlagbucht 26A, 26B für den Betätigungsbolzen 24 ausgebildet. Wie aus Fig. 1 weiter ersichtlich ist, liegt der Betätigungsbolzen 24 in der dargestellten Freigabeposition des Sperrschiebers 20 in einer in der Darstellung oben angeordneten ersten Anschlagbucht 26A an und verhindert eine Schiebebewegung des Sperrschiebers 20. Wie aus Fig. 2 weiter ersichtlich ist, liegt der Betätigungsbolzen 24 in der dargestellten Sperrposition des Sperrschiebers 20 in einer in der Darstellung unten angeordneten zweiten Anschlagbucht 26B an und verhindert eine Schiebebewegung des Sperrschiebers 20.

Wie aus Fig. 1 bis 3 weiter ersichtlich ist, sind die Schlossriegel 26A, 26B im dargestellten Ausführungsbeispiel jeweils als Gussteile ausgeführt.

Ausführungsformen des erfindungsgemäßen Schlosses können in einer Türanlage oder einer Fensteranlage mit mindestens einem bewegbaren Flügel, insbesondere einem Schiebeflügel, eingesetzt werden. Hierbei kann das Schloss 1 an einem ersten Flügel, und die Schließplatte 7 an einem zweiten Flügel oder an einem Rahmen angeordnet werden. Die den Betätigungsbolzen 24 beaufschlagenden Betätigungsmittel können einen Drücker oder einen Profilzylinder oder einen Motorantrieb umfassen. Hierbei können die Betätigungsmittel über Kopplungsmittel, wie beispielsweise Schubbleche, Wirbelhebel, Kipphebel oder ähnliches mit dem Betätigungsbolzen 24 gekoppelt werden und diesen bewegen.

Ausführungsformen des erfindungsgemäßen Schlosses umfassen eine Verriegelungsanordnung mit einer besonders kompakten Bauform und mit einer geringen Teilezahl. Die Verriegelungsanordnung kann in vorteilhafter Weise einfach im Schloss montiert und kostengünstig beschafft werden. Zudem ermöglich die Verblockung der beiden hakenförmigen Schlossriegel über den Sperrschieber in der Sperrposition eine einfache und robuste Blockierung der Schwenkbewegung der Schlossriegel in der ausgeschlossenen Verriegelungsstellung.

### Bezugszeichenliste

- 1: Schloss
- 3: Schlosskasten
- 5: Stulpplatte
- 5.1: Öffnung
- 7: Schließplatte
- 7.1: Aussparung
- 10: Verriegelungsanordnung
- 12A, 12B: hakenförmiger Schlossriegel
- 14A, 14B: Verriegelungsnase
- 16A, 16B: Bolzen mit Bohrung
- 18A, 18B: Führungskontur
- 20: Sperrschieber
- 20A: Betätigungselement
- 20B: Riegelsperre
- 22: Führungsschlitz
- 23A, 23B: Haftmagnet
- 24: Betätigungsbolzen
- 26A, 26B: Anschlagbucht
- 28A, 28B: Anlagefläche
- 29A, 29B: Mitnehmer
- MA: Mittelachse

## Patentansprüche

1. Schloss (1) für einen Flügel, insbesondere einen Schiebeflügel, mit einem Schlosskasten (3), welcher an einer Seite durch eine Stulpplatte (5) abgeschlossen ist, und einer im Schlosskasten (3) angeordneten Verriegelungsanordnung (10), welche eine gegenläufige Riegelkombination mit einem hakenförmigen ersten Schlossriegel (12A) und einem hakenförmigen zweiten Schlossriegel (12B) aufweist, welche gegeneinander verschwenkbar angeordnet sind und durch eine Öffnung (5.1) in der Stulpplatte (5) zwischen einer eingeschlossenen Offenstellung und einer aus dem Schlosskasten (3) ausgeschlossenen Verriegelungsstellung bewegbar sind, in welcher die Schlossriegel (12A, 12B) jeweils in eine Aussparung (7.1) in einer Schließplatte (7) eingreifen, wobei ein Betätigungselement (20A) bei einer entsprechenden Betätigung die gegenläufigen Schlossriegel (12A, 12B) aus der eingeschlossenen Offenstellung in die ausgeschlossene Verriegelungsstellung oder von der ausgeschlossenen Verriegelungsstellung in die eingeschlossene Offenstellung überführt, und wobei eine Riegelsperre (20B) die Schwenkbewegung der Schlossriegel (12A, 12B) in der ausgeschlossenen Verriegelungsstellung blockiert und in der eingeschlossenen Offenstellung freigibt, wobei das Betätigungselement (20A) und die Riegelsperre (20B) in einem schiebebeweglich gelagerten Sperrschieber (20) kombiniert sind, welcher zwischen einer Freigabeposition in der eingeschlossenen Offenstellung und einer Sperrposition in der ausgeschlossenen Verriegelungsstellung verschiebbar ist, wobei der Sperrschieber (20) in der Sperrposition die Schlossriegel (12A, 12B) verblockt,
**dadurch gekennzeichnet,**
**dass** der Sperrschieber (20) in seiner Sperrposition aus dem Schlosskasten (3) ragt und in die Aussparung (7.1) in der Schließplatte (7) eingreift und dass das Betätigungselement (20A) einen schrägen Führungsschlitz (22) und einen im Führungsschlitz (22) geführten Betätigungsbolzen (24) umfasst, welcher von einem Betätigungsmittel beaufschlagbar ist.

2. Schloss (1) nach Anspruch 1,
**dadurch gekennzeichnet,**
**dass** die Schlossriegel (12A, 12B) spiegelsymmetrisch zueinander angeordnet sind und jeweils an einem ersten Endbereich eine Verriegelungsnase (14A, 14B) ausbilden, welche im ausgeschlossenen Zustand einen Rand der Aussparung (7.1) in der Schließplatte (7) hintergreifen.

3. Schloss (1) nach Anspruch 2,
**dadurch gekennzeichnet,**
**dass** die Verriegelungsnasen (14A, 14B) der gegenläufig verschwenkbaren Schlossriegel (12A, 12B) im eingeschlossenen Zustand einander zugewandt sind.

4. Schloss (1) nach einem der Ansprüche 1 bis 3,
**dadurch gekennzeichnet,**
**dass** die gegenläufig verschwenkbaren Schlossriegel (12A, 12B) jeweils an einem zweiten Endbereich einen stabilen Bolzen (16A, 16B) mit Axialbohrung aufweisen, welche drehbeweglich im Schlosskasten (3) gelagert sind.

5. Schloss (1) nach einem der Ansprüche 2 bis 4,
**dadurch gekennzeichnet,**
**dass** die gegenläufig verschwenkbaren Schlossriegel (12A, 12B) jeweils zwischen dem ersten Endbereich und dem zweiten Endbereich eine erste Führungskontur (18A, 18B) aufweisen, welche jeweils mit einer am Sperrschieber (20) ausgebildeten zweiten Führungskontur zusammenwirken und einen Formschluss ausbilden.

6. Schloss (1) nach Anspruch 5,
**dadurch gekennzeichnet,**
**dass** die zweiten Führungskonturen des Sperrschiebers (20) jeweils einen Mitnehmer (29A, 29B) aufweisen, welcher in die jeweilige erste Führungskontur (18A, 18B) des zugeordneten Schlossriegels (12A, 12B) eingreift und bei einem Übergang des Sperrschiebers (20) von der Sperrposition in die Freigabeposition eine Zwangsbewegung des zugeordneten Schlossriegels (12A, 12B) bewirkt.

7. Schloss (1) nach Anspruch 6,
**dadurch gekennzeichnet,**
**dass** an einer Stirnseite des Sperrschiebers (20) mindestens ein Haftmagnet (23A, 23B) angeordnet ist, welcher in der Freigabeposition des Sperrschiebers (20) die Schlossriegel (12A, 12B) in der eingeschlossenen Offenstellung hält.

8. Schloss (1) nach einem der Ansprüche 1 bis 7,
**dadurch gekennzeichnet,**
**dass** die Schlossriegel (12A, 12B) im ausgeschlossenen Zustand an dem in seine Sperrposition ausgefahrenen Sperrschieber (20) anliegen.

9. Schloss (1) nach Anspruch 1,
**dadurch gekennzeichnet,**
**dass** der schräge Führungsschlitz (22) eine durch das Betätigungsmittel bewirkte Bewegung des Betätigungsbolzens (24), welche senkrecht zur Schieberichtung des Sperrschiebers (20) verläuft, in die Schiebebewegung des Sperrschiebers (20) umwandelt.

10. Schloss (1) nach Anspruch 1 oder 9,
**dadurch gekennzeichnet,**
**dass** an den beiden Enden des Führungsschlitzes (22) jeweils eine abgewinkelte Anschlagbucht (26A, 26B) ausgebildet ist, wobei der Betätigungsbolzen (24) in der Freigabeposition des Sperrschiebers (20) in einer ersten Anschlagbucht (26A) und in der Sperrposition des Sperrschiebers (20) in einer zweiten Anschlagbucht (26B) anliegt.

11. Schloss (1) nach einem der Ansprüche 1 bis 10,
**dadurch gekennzeichnet,**
**dass** die Schlossriegel (26A, 26B) jeweils als Gussteile ausgeführt sind.

12. Anlage mit mindestens einem bewegbaren Flügel, insbesondere einem Schiebeflügel, und einem Schloss (1),
**dadurch gekennzeichnet,**
**dass** das Schloss (1) nach zumindest einem der Ansprüche 1 bis 13 ausgeführt ist.

13. Anlage nach Anspruch 12,
**dadurch gekennzeichnet,**
**dass** das Schloss (1) an einem ersten Flügel angeordnet ist, und die Schließplatte (7) an einem zweiten Flügel oder an einem Rahmen angeordnet ist.

14. Anlage nach Anspruch 12 oder 13,
**dadurch gekennzeichnet,**
**dass** die den Betätigungsbolzen (24) beaufschlagenden Betätigungsmittel einen Drücker oder einen Profilzylinder oder einen Motorantrieb umfassen.

15. Anlage nach einem der Ansprüche 12 bis 14,
**dadurch gekennzeichnet,**
**dass** der mindestens eine bewegbare Flügel ein Fensterflügel oder ein Türflügel ist.

## Claims

1. Lock (1) for a wing, in particular a sliding wing, with a lock case (3), which is closed on one side by a faceplate (5), and with a locking arrangement (10) which is arranged in the lock case (3) and has an opposed bolt combination with a hook-shaped first lock bolt (12A) and a hook-shaped second lock bolt (12B) which are arranged pivotably in relation to each other and are movable through an opening (5.1) in the faceplate (5) between a retracted open position and a locking position which is extended out of the lock case (3) and in which the lock bolts (12A, 12B) each engage in a recess (7.1) in a striker plate (7), wherein an actuating element (20A), upon corresponding actuation, transfers the opposed lock bolts (12A, 12B) out of the retracted open position into the extended locking position or from the extended locking position into the retracted open position, and wherein a locking catch (20B) blocks the pivoting movement of the lock bolts (12A, 12B) in the extended locking position and releases said pivoting movement in the retracted open position, wherein the actuating element (20A) and the locking catch (20B) are combined in a slidably mounted blocking slider (20) which is displaceable between a release position in the retracted open position and a blocking position in the extended locking position, wherein the blocking slider (20) blocks the lock bolts (12A, 12B) in the blocking position, **characterized in that** the blocking slider (20) in its blocking position protrudes out of the lock case (3) and engages in the recess (7.1) in the striker plate (7), and **in that** the actuating element (20A) comprises an oblique guide slot (22) and an actuating pin (24) which is guided in the guide slot (22) and can be acted upon by an actuating means.

2. Lock (1) according to Claim 1,
**characterized**
**in that** the lock bolts (12A, 12B) are arranged mirror-symmetrically with respect to each other and each form a locking lug (14A, 14B) at a first end region, said locking lugs, in the extended state, reaching behind an edge of the recess (7.1) in the striker plate (7).

3. Lock (1) according to Claim 2,
**characterized**
**in that** the locking lugs (14A, 14B) of the opposedly pivotable lock bolts (12A, 12B) face each other in the retracted state.

4. Lock (1) according to one of Claims 1 to 3,
**characterized**
**in that** the opposedly pivotable lock bolts (12A, 12B) each have, at a second end region, a stable pin (16A, 16B) with an axial bore, said stable pins being mounted rotatably in the lock case (3).

5. Lock (1) according to one of Claims 2 to 4,
**characterized**
**in that** the opposedly pivotable lock bolts (12A, 12B) each have, between the first end region and the second end region, a first guide contour (18A, 18B), said guide contours each interacting with a second guide contour formed on the blocking slider (20) and form a form-fitting connection.

6. Lock (1) according to Claim 5,
**characterized**
**in that** the second guide contours of the blocking slider (20) each have a driver (29A, 29B) which engages in the respective first guide contour (18A, 18B) of the associated lock bolt (12A, 12B) and, during a transition of the blocking slider (20) from the blocking position into the release position, brings about a forced movement of the associated lock bolt (12A, 12B).

7. Lock (1) according to Claim 6,
**characterized**
**in that** at least one adhesive magnet (23A, 23B) is arranged on an end side of the blocking slider (20), said adhesive magnet, in the release position of the blocking slider (20), holding the lock bolts (12A, 12B) in the retracted open position.

8. Lock (1) according to one of Claims 1 to 7,
**characterized**
**in that** the lock bolts (12A, 12B) in the extended state lie against the blocking slider (20) which is extended into its blocking position.

9. Lock (1) according to Claim 1,
**characterized**
**in that** the oblique guide slot (22) converts a movement of the actuating pin (24) that is brought about by the actuating means and runs perpendicularly to the sliding direction of the blocking slider (20) into the sliding movement of the blocking slider (20).

10. Lock (1) according to Claim 1 or 9,
**characterized**
**in that** a respective angled stop bay (26A, 26B) is formed at both ends of the guide slot (22), wherein the actuating pin (24) is arranged in a first stop bay (26A) in the release position of the blocking slider (20) and lies in a second stop bay (26B) in the blocking position of the blocking slider (20).

11. Lock (1) according to one of Claims 1 to 10,
**characterized**
**in that** the lock bolts (26A, 26B) are each in the form of cast parts.

12. System having at least one movable wing, in particular a sliding wing, and a lock (1),
**characterized**
**in that** the lock (1) is configured according to at least one of Claims 1 to 13.

13. System according to Claim 12,
**characterized**
**in that** the lock (1) is arranged on a first wing, and the striker plate (7) is arranged on a second wing or on a frame.

14. System according to Claim 12 or 13,
**characterized**
**in that** the actuating means acting upon the actuating pin (24) comprise a handle or a profile cylinder or a motorized drive.

15. System according to one of Claims 12 to 14,
**characterized**
**in that** the at least one movable wing is a window wing or a door wing.

## Revendications

1. Serrure (1) pour un ouvrant, en particulier un ouvrant coulissant, comprenant un boîtier de serrure (3) qui est fermé par une plaque de têtière (5) sur un côté et un agencement de verrouillage (10) disposé dans le boîtier de serrure (3) et qui présente une combinaison de pênes opposés avec un premier pêne dormant (12A) en forme de crochet et un deuxième pêne dormant (12B) en forme de crochet qui sont disposés de manière à pouvoir pivoter l'un par rapport à l'autre et qui peuvent être déplacés à travers une ouverture (5.1) dans la plaque de têtière (5) entre une position ouverte intérieure et une position de verrouillage à l'extérieur du boîtier de serrure (3) dans laquelle les pênes dormants (12A, 12B) viennent en prise respectivement dans un évidement (7.1) dans une plaque de fermeture (7), dans laquelle, lors d'un actionnement adéquat, un élément d'actionnement (20A) fait passer les pênes dormants opposés (12A, 12B) de la position ouverte intérieure à la position de verrouillage extérieure ou de la position de verrouillage extérieure à la position ouverte intérieure, et dans laquelle un blocage de pêne (20B) bloque le mouvement pivotant des pênes dormants (12A, 12B) dans la position de verrouillage extérieure et le débloque dans la position ouverte intérieure, dans laquelle l'élément d'actionnement (20A) et le blocage de pêne (20B) sont combinés en un coulisseau de blocage (20) monté coulissant qui peut coulisser entre une position de déblocage dans la position ouverte intérieure et une position de blocage dans la position de verrouillage extérieure, le coulisseau de blocage (20) bloquant les pênes dormants (12A, 12B) dans la position de blocage,
**caractérisée en ce que** le coulisseau de blocage (20) dépasse du boîtier de serrure (3) dans sa position de blocage et vient en prise dans l'évidement (7.1) dans la plaque de fermeture (7), et **en ce que** l'élément d'actionnement (20A) comprend une fente de guidage oblique (22) et un boulon d'actionnement (24) guidé dans la fente de guidage (22) qui peut être sollicité par un moyen d'actionnement.

2. Serrure (1) selon la revendication 1, **caractérisée en ce que** les pênes dormants (12A, 12B) sont disposés en symétrie de miroir l'un par rapport à l'autre et réalisent respectivement dans une première zone d'extrémité un ergot de verrouillage (14A, 14B) qui, à l'état extérieur, saisit par l'arrière un bord de l'évidement (7.1) dans la plaque de fermeture (7).

3. Serrure (1) selon la revendication 2, **caractérisée en ce que** les ergots de verrouillage (14A, 14B) des pênes dormants (12A, 12B) pouvant pivoter en sens opposé sont tournés l'un vers l'autre à l'état intérieur.

4. Serrure (1) selon l'une quelconque des revendications 1 à 3, **caractérisée en ce que** les pênes dormants (12A, 12B) pouvant pivoter en sens opposé présentent respectivement dans une deuxième zone d'extrémité un boulon solide (16A, 16B) muni d'un perçage axial qui est logé rotatif dans le boîtier de serrure (3).

5. Serrure (1) selon l'une quelconque des revendications 2 à 4, **caractérisée en ce que** les pênes dormants (12A, 12B) pouvant pivoter en sens opposé présentent respectivement entre la première zone d'extrémité et la deuxième zone d'extrémité un premier contour de guidage (18A, 18B) qui coopère respectivement avec un deuxième contour de guidage réalisé sur le coulisseau de blocage (20) et réalise une complémentarité de forme.

6. Serrure (1) selon la revendication 5, **caractérisée en ce que** les deuxièmes contours de guidage du coulisseau de blocage (20) présentent respectivement un entraîneur (29A, 29B) qui vient en prise dans le premier contour de guidage (18A, 18B) respectif du pêne dormant (12A, 12B) associé et provoque en cas de transition du coulisseau de blocage (20) de la position de blocage à la position de déblocage un mouvement forcé du pêne dormant (12A, 12B) associé.

7. Serrure (1) selon la revendication 6, **caractérisée en ce que** sur une face frontale du coulisseau de blocage (20), au moins un aimant de retenue (23A, 23B) est disposé qui, dans la position de déblocage du coulisseau de blocage (20), maintient les pênes dormants (12A, 12B) dans la position ouverte intérieure.

8. Serrure (1) selon l'une quelconque des revendications 1 à 7, **caractérisée en ce que** les pênes dormants (12A, 12B) à l'état extérieur sont en appui sur le coulisseau de blocage (20) sorti dans sa position de blocage.

9. Serrure (1) selon la revendication 1, **caractérisée en ce que** la fente de guidage oblique (22) convertit un mouvement du boulon d'actionnement (24) provoqué par le moyen d'actionnement qui s'étend perpendiculairement à la direction de coulissement du coulisseau de blocage (20) en mouvement coulissant du coulisseau de blocage (20).

10. Serrure (1) selon la revendication 1 ou 9, **caractérisée en ce qu'**aux deux extrémités de la fente de guidage (22), respectivement un retrait de butée coudé (26A, 26B) est réalisé, le boulon d'actionnement (24), dans la position de déblocage du coulisseau de blocage (20), étant en butée dans un premier retrait de butée (26A), et dans la position de blocage du coulisseau de blocage (20), dans un deuxième retrait de butée (26B).

11. Serrure (1) selon l'une quelconque des revendications 1 à 10, **caractérisée en ce que** les pênes dormants (26A, 26B) sont respectivement réalisés sous forme de pièces moulées en fonte.

12. Installation, comprenant au moins un ouvrant mobile, en particulier un ouvrant coulissant, et une serrure (1), **caractérisée en ce que** la serrure (1) est réalisée selon l'une quelconque des revendications 1 à 13.

13. Installation selon la revendication 12, **caractérisée en ce que** la serrure (1) est disposée sur un premier ouvrant, et la plaque de fermeture (7) est disposée sur un deuxième ouvrant ou sur un cadre.

14. Installation selon la revendication 12 ou 13, **caractérisée en ce que** les moyens d'actionnement sollicitant le boulon d'actionnement (24) comprennent un loquet ou un cylindre profilé ou un entraînement par moteur.

15. Installation selon l'une quelconque des revendications 12 à 14, **caractérisée en ce que** ledit au moins un ouvrant mobile est un ouvrant de fenêtre ou un ouvrant de porte.
